# EUROPÄISCHE PATENTSCHRIFT

(11) **EP 4 153 855 B1**
(45) Veröffentlichungstag und Bekanntmachung des Hinweises auf die Patenterteilung: **20.12.2023**
(21) Anmeldenummer: 21745965.0
(22) Anmeldetag: 15.07.2021
(51) Int. Cl.: F02F 1/00, F02B 77/11, F02F 1/18

(54) **ZYLINDERLAUFBUCHSE ODER ZYLINDER FÜR EINEN VERBRENNUNGSMOTOR**
CYLINDER SLEEVE OR CYLINDER FOR AN INTERNAL COMBUSTION ENGINE
CHEMISE DE CYLINDRE OU CYLINDRE POUR MOTEUR À COMBUSTION INTERNE

(30) Priorität: 25.08.2020 DE 102020122168
(43) Veröffentlichungstag der Anmeldung: 29.03.2023
(73) Patentinhaber: Federal-Mogul Burscheid GmbH, 51399 Burscheid (DE)
(72) Erfinder: BASTUCK, Thomas, 40625 Düsseldorf (DE)
(74) Vertreter: Kurig, Thomas
(86) Internationale Anmeldenummer: PCT/EP2021/069753
(87) Internationale Veröffentlichungsnummer: WO 2022/042937

(56) Entgegenhaltungen:
- EP-A1- 2 175 116
- WO-A1-2007/007822
- DE-A1- 3 408 490
- DE-A1- 3 613 099
- DE-A1-102014 224 830
- DE-A1-102018 132 130
- GB-A- 2 204 658
- JP-A- H01 227 849
- JP-A- 2014 227 873
- US-A1- 2013 055 993
- US-A1- 2015 240 742
- US-B1- 7 000 584

## Beschreibung

### Gebiet der Erfindung

Die vorliegende Erfindung betrifft eine Zylinderlaufbuchse oder einen Zylinder für einen Verbrennungsmotor.

### Stand der Technik

Die Reibung innerhalb des Kolben-Kolbenring-Zylinder Systems lässt sich in Kontaktreibung, Mischreibung und hydrodynamische Reibung einteilen. Der Anteil der hydrodynamischen Reibung nimmt dabei einen Großteil der Gesamtreibung ein. Das ist einer der wesentlichen Gründe, warum für Motorenöle immer niedrigere Viskositäten angestrebt werden, denn die hydrodynamische Reibung ist proportional von der Ölviskosität abhängig. Die Ölviskosität ist wiederum temperaturabhängig. Da die Zylindertemperatur entlang der Hubposition in der Regel im oberen Totpunkt am höchsten und in Richtung Kurbelgehäuse am unteren Totpunkt am niedrigsten ist, ergibt sich eine niedrige Ölviskosität am oberen Totpunkt, wobei die Ölviskosität in Richtung unterer Totpunkt kontinuierlich zunimmt.

Des Weiteren ist die hydrodynamische Reibung proportional abhängig von der Kolbengeschwindigkeit. Da die Kolbengeschwindigkeit in der Mitte des Kolbenhubs am höchsten ist, möchte man dort eine geringe Ölviskosität haben, um eine geringe hydrodynamische Reibung zu erzielen.

Aus Reibungssicht ist eine hohe Ölviskosität in den Totpunkten zur Reduzierung von Kontaktreibung ideal und eine niedrige Ölviskosität in Richtung Mitte der Zylinderlaufbuchse zur Reduzierung von hydrodynamischer Reibung ideal.

Aus der DE 27 34 254 A1 ist bereits eine Zylinderlaufbuchse einer Hubkolbenbrennkraftmaschine bekannt, die in einem Maschinengestell eingesetzt ist. Die Zylinderlaufbuchse steht mit einem im wesentlichen mantelförmig ausgebildeten Wärmerohr in Wirkverbindung, das von einem Kühlwasserraum bis an bzw. in den Bund reicht, wobei das Wärmerohr in seinem Inneren Mittel, z.B. eine Kapillarstruktur, aufweist, die einen Transport des flüssigen Wärmeträgers auch gegen die Schwerkraft entlang des Zylinderrohres ermöglichen.

Aus der DE 102 25 062 B4 ist bereits eine Zylinderlaufbuchse einer Hubkolbenbrennkraftmaschine bekannt, der mindestens ein erster Kühlmittelkanal im Bereich eines oberen Totpunkts einer Kolbenbewegung eines Kolbens der Hubkolbenbrennkraftmaschine und eine Gruppe zweite Kühlmittelkanäle im mittleren Laufbuchsenbereich und im Bereich eines unteren Totpunkts einer Kolbenbewegung eines Kolbens der Hubkolbenbrennkraftmaschine zugeordnet sind.

Die technische Aufgabe der Erfindung besteht darin, die Ölviskosität entlang der Hubposition zu optimieren.

### Zusammenfassung der Erfindung

Die Erfindung betrifft gemäß einem ersten Aspekt eine Zylinderlaufbuchse oder einen Zylinder für einen Verbrennungsmotor, umfassend eine Innenseite, die eine Lauffläche bildet, wobei die Zylinderlaufbuchse oder der Zylinder wenigstens eine thermische Isolation aufweist, die sich in Umfangsrichtung um die Zylinderlaufbuchse oder um den Zylinder erstreckt, wobei die Isolation in Radialrichtung nach außen von der Lauffläche beabstandet angeordnet ist.

Der Vorteil der erfindungsgemäßen Zylinderlaufbuchse oder des erfindungsgemäßen Zylinders liegt darin, dass eine Wärmeabfuhr über die Zylinderlaufbuchse durch eine Isolation in der Zylinderlaufbuchse verringert wird, damit sich dadurch eine niedrigere Ölviskosität und somit geringere hydrodynamische Reibung in diesem Bereich ergibt. Die Isolation der Zylinderlaufbuchse oder des Zylinders kann durchgehend sein oder sich auch nur abschnittsweise um die Zylinderlaufbuchse oder den Zylinder erstrecken.

In einer beispielhaften Ausführungsform der Zylinderlaufbuchse oder des Zylinders bildet die Isolation einen geschlossenen Ring, der sich um die gesamte Zylinderlaufbuchse oder den gesamten Zylinder erstreckt.

Dadurch, dass die Isolation einen geschlossenen Ring um die gesamte Zylinderlaufbuchse oder den gesamten Zylinder bildet, wird eine optimale Isolation erzielt, ohne dass in Zwischenräumen Wärmeaustausch stattfinden kann.

In einer anderen beispielhaften Ausführungsform der Zylinderlaufbuchse oder des Zylinders ist die Isolation wabenförmig oder netzförmig und läuft um die gesamte Zylinderlaufbuchse oder den Zylinder herum.

Der Vorteil einer Waben- oder Netzform im Vergleich zu einer Isolation in Form eines geschlossenen Rings ist, dass die Stege bei einer solchen Isolation Lasten aufnehmen, die durch eine Kolbenbewegung in der Zylinderlaufbuchse oder dem Zylinder entstehen. Dadurch werden Verformungen verringert und die Lebensdauer der Zylinderlaufbuchse oder des Zylinders verlängert.

In einer weiteren beispielhaften Ausführungsform der Zylinderlaufbuchse oder des Zylinders weist die Zylinderlaufbuchse oder der Zylinder eine Außenseite auf, wobei die Isolation an der Außenseite freiliegt.

Eine an einer Zylinderlaufbuchsen- oder Zylinderaußenseite freiliegende Isolation ist fertigungs- und wartungstechnisch vorteilhaft. Dabei kann die freiliegende Isolation auch durch Lackieren o.ä. erzeugt werden.

In einer beispielhaften Ausführungsform der Zylinderlaufbuchse oder des Zylinders weist die Zylinderlaufbuchse oder der Zylinder eine Außenseite auf, wobei die Isolation zwischen der Lauffläche und der Außenseite angeordnet ist.

In einer anderen beispielhaften Ausführungsform der Zylinderlaufbuchse oder des Zylinders ist die Isolation als evakuierter oder fluidgefüllter Hohlraum ausgeführt.

Vakuumwärmedämmung dämmt thermisch, indem der durch die Gasmoleküle der Luft bedingte Wärmetransport reduziert wird. Zum einen kann das Vakuum Konvektion und zum anderen die Wärmeleitung der Gasmoleküle unterbinden. Ein Beispiel für das Unterbinden der Wärmeleitung der Gasmoleküle ist die Ausführung eines Gefäßes nach Dewar.

In einer weiteren beispielhaften Ausführungsform der Zylinderlaufbuchse oder des Zylinders ist der Hohlraum von isolierendem Material ausgefüllt.

Vorteile eines Ausfüllens des Hohlraums der Zylinderlaufbuchse oder des Zylinders mit isolierendem Material, wie z.B. Glaswolle, Asbest, o.ä., sind zu verzeichnen in Hinblick auf Kosten, Wartung und Fertigung.

In einer beispielhaften Ausführungsform der Zylinderlaufbuchse oder des Zylinders weist die Lauffläche in Axialrichtung eine Länge L auf, wobei die Isolation in einem Abstand von 5-30 %, bevorzugt 10-25 %, besonders bevorzugt 15-20 %, beginnt und sich von dort aus in Kurbelgehäuserichtung erstreckt.

Die maximale Länge L aufweisende Lauffläche wird dabei von der oberen bzw. brennraumseitigen Kante der Zylinderlaufbuchse oder des Zylinders gemessen. Der Bereich der Isolation ist gemäß dem vorstehenden Merkmal definiert, da es nicht sinnvoll ist, aufgrund der Kolbenfeuersteghöhen früher zu beginnen, da Kolbenringe sich dort nicht im hydrodynamischen Eingriffsbereich befinden. Zudem soll im Feuerstegbereich ja gerade Temperatur zur Kühlung abgeführt werden.

In einer weiteren beispielhaften Ausführungsform der Zylinderlaufbuchse oder des Zylinders weist die Lauffläche in Axialrichtung eine Kolbenhublänge K zwischen einem oberen Totpunkt und einem unteren Totpunkt auf, wobei die Isolation in einem Abstand von 5 bis 30 %, bevorzugt 10-25 %, besonders bevorzugt 15-20 %, von dem oberen Totpunkt beabstandet beginnt und sich von dort aus in Richtung des unteren Totpunkts erstreckt.

Die Kolbenhublänge K betrifft dabei eine Kolbenbewegung eines Motors, für den die Zylinderlaufbuchse oder der Zylinder bestimmt ist. Der Bereich der Isolation ist gemäß dem vorstehenden Merkmal definiert, da es nicht sinnvoll ist, aufgrund der Kolbenfeuersteghöhen früher zu beginnen, da Kolbenringe sich dort nicht im hydrodynamischen Eingriffsbereich befinden. Zudem soll im Feuerstegbereich ja gerade Temperatur zur Kühlung abgeführt werden. Die Isolation kann sich dabei sogar über den unteren Totpunkt hinaus erstrecken.

In einer anderen beispielhaften Ausführungsform der Zylinderlaufbuchse oder des Zylinders nimmt eine radiale Dicke der Isolation und / oder ein Wärmewiderstand der Isolation in Axialrichtung von einem Brennraum in Richtung eines Kurbelgehäuses zu und / oder erst zu und dann wieder ab.

Der Vorteil einer zu- und /oder erst zu- und dann wieder abnehmenden radialen Dicke der Isolation und / oder des Wärmewiderstandes der Isolation in Axialrichtung von einem Brennraum in Richtung eines Kurbelgehäuses ist, dass eine Ölviskosität optimal auf die Betriebsbedingungen angepasst ist.

In einer beispielhaften Ausführungsform der Zylinderlaufbuchse oder des Zylinders ist die Isolation bei maximal 85-95 %, bevorzugt 88-92 %, besonders bevorzugt 89-91 % einer Betriebstemperatur in einem Bereich der Lauffläche, in dem sich ein Feuersteg eines Kolbens bei herkömmlichen Zylinderlaufbuchsen oder Zylindern an einem oberen Totpunkt befindet, angeordnet.

Die Isolation ist in Betriebstemperaturbereichen gemäß dem vorstehenden Merkmal definiert, da in höheren Betriebstemperaturbereichen gekühlt werden muss und ein Wärmeabfluss deshalb nicht verringert werden darf.

In einer weiteren beispielhaften Ausführungsform der Zylinderlaufbuchse oder des Zylinders ist mindestens eine Isolation in Axialrichtung in 2-6 Abschnitte unterteilt und / oder mindestens eine Isolation in Umfangsrichtung in 2-72 Abschnitte oder Unterbereiche davon unterteilt.

Eine Isolation sowohl in Axial- als auch in Umfangsrichtung kann optimal an die Betriebsbedingungen angepasst werden, um die Ölviskosität an der Lauffläche derart zu beeinflussen, dass eine Reibung reduziert wird. Die Axialrichtung ist dabei die Hubrichtung. Abschnitte in Axialrichtung sind dabei durch Stege getrennt oder unterschiedlich stark isoliert und Abschnitte in Umfangsrichtung sind ebenfalls durch Stege getrennt oder unterschiedlich stark isolieret. Der Vorteil der Stege ist eine Lastaufnahme, die durch eine Kolbenbewegung in der Zylinderlaufbuchse oder dem Zylinder entsteht. Dadurch werden Verformungen verringert und die Lebensdauer der Zylinderlaufbuchse oder des Zylinders verlängert.

In einer anderen beispielhaften Ausführungsform der Zylinderlaufbuchse oder des Zylinders wird das isolierende Material ausgewählt aus oder besteht aus der Gruppe umfassend Kunststoff, Schaumglas, Titan, Mineral- / Glaswolle, Keramikpartikel, Verbundwerkstoffe, Perlit und / oder poröses oder geschäumtes Metall wie Gusseisen, Metallspritzschichten oder Legierungen.

In einer beispielhaften Ausführungsform der Zylinderlaufbuchse oder des Zylinders weist das isolierende Material eine Porosität zwischen 20-80 %, bevorzugt 40-80 %, besonders bevorzugt 60-80 % auf.

Eine Isolationswirkung kann durch die Porosität leicht an die betriebsbedingten Anforderungen angepasst werden.

In einer weiteren beispielhaften Ausführungsform der Zylinderlaufbuchse oder des Zylinders ist die Zylinderlaufbuchse oder Zylinder durch 3D-Druck hergestellt und / oder die Isolation durch Spritzen von Metall und Keramik hergestellt.

Durch 3D-Druck kann mit geringem Materialverbrauch jede beliebige Struktur auf Abruf verwirklicht werden. Vorzugsweise wird jedoch nur die Isolation gedruckt bzw. gespritzt.

In einer weiteren beispielhaften Ausführungsform der Zylinderlaufbuchse oder des Zylinders weist das Material der Isolation keine Porosität auf, leitet jedoch weniger Wärme als ein Material der Zylinderlaufbuchse.

Durch geringere Porosität ist eine Lastaufnahme uneingeschränkt möglich, wodurch Verformungen verringert werden und die Lebensdauer der Zylinderlaufbuchse oder des Zylinders verlängert wird.

### Kurze Beschreibung der Zeichnungen

Im Folgenden werden beispielhafte Ausführungsformen der Erfindung unter Bezug auf die Figuren genauer beschrieben, wobei
Fig. 1 eine Schnittansicht einer Zylinderlaufbuchse mit einer thermischen Isolation, und
Fig. 2 eine Schnittansicht einer Zylinderlaufbuchse mit Materialeinsatz in der thermischen Isolation zeigt.

### Ausführliche Beschreibung der Zeichnungen

Fig. 1 zeigt eine Schnittansicht einer Zylinderlaufbuchse gemäß einer Ausführungsform der Erfindung. Die Zylinderlaufbuchse hat eine Innenseite 2, die eine Lauffläche für einen Kolben bildet, eine Außenseite 6 und eine umlaufende Isolation 4.

Am oberen Ende der Zylinderlaufbuchse auf der Außenseite 6 befindet sich ein umlaufender Vorsprung, der bewirkt, dass eine Zylinderbuchse passgenau in einen Motorblock eingefügt werden kann. Ferner befindet sich am oberen Ende der Zylinderlaufbuchse auf der Innenseite 2 eine umlaufende rechteckige Aussparung, die für einen Feuerring vorgesehen ist. Dieser Feuerring verhindert, dass sich ein harter Ölkohlebelag am Feuersteg des Kolbens bildet. Erreicht wird dies durch einen im Vergleich zum Durchmesser der Zylinderbohrung kleineren Innendurchmesser des Feuerrings. Durchläuft der Kolben den oberen Totpunkt, schabt der Feuerring die unerwünschten Ölkohleablagerungen vom Kolben, bzw. verhindert, dass sich Ablagerungen am Feuersteg bilden können.

In einem von Oberseite und Unterseite beabstandeten mittleren Bereich der Zylinderlaufbuchse befindet sich eine umlaufende thermische Isolation, die als Hohlraum ausgebildet ist. Der Hohlraum weist einen rechteckigen Querschnitt auf und hat Wandstärken zur Innenseite 2 und zur Außenseite 6, die eine gleiche konstante radiale Dicke aufweisen.

Weiterhin sind Laufflächenlänge L und Kolbenhublänge K zu sehen. Die Laufflächenlänge L erstreckt sich dabei in axialer Richtung über die ganze Zylinderlaufbuchse, die Kolbenhublänge K lediglich bis zum Ende des Hohlraums. Das bedeutet, dass der untere Totpunkt dem unteren Ende der thermischen Isolation entspricht.

Fig. 2 zeigt eine Schnittansicht einer Zylinderlaufbuchse gemäß einer anderen Ausführungsform der Erfindung. Die Zylinderlaufbuchse hat eine Innenseite 2, die eine Lauffläche für einen Kolben bildet, eine Außenseite 6 und eine umlaufende Isolation 4.

Am oberen Ende der Zylinderlaufbuchse auf der Außenseite 6 befindet sich ebenfalls ein umlaufender Vorsprung, der bewirkt, dass eine Zylinderbuchse passgenau in einen Motorblock eingefügt werden kann. Ferner befindet sich am oberen Ende der Zylinderlaufbuchse auf der Innenseite 2 ebenfalls eine umlaufende rechteckige Aussparung, die für einen Feuerring vorgesehen ist.

In einem von Oberseite und Unterseite beabstandeten mittleren Bereich der Zylinderlaufbuchse befindet sich eine umlaufende thermische Isolation, die durch Materialeinsatz in einen Hohlraum ausgebildet ist. Der Hohlraum weist einen rechteckigen Querschnitt auf, ist an der Außenseite 6 der Zylinderlaufbuchse angeordnet, und hat eine Wandstärke zur Innenseite 2, die eine konstante radiale Dicke aufweist. Der Außendurchmesser des Materialeinsatzes ist gleich dem Außendurchmesser der Zylinderlaufbuchse an der jeweiligen Stelle.

Weiterhin sind Laufflächenlänge L und Kolbenhublänge K zu sehen. Die Laufflächenlänge L erstreckt sich dabei in axialer Richtung über die ganze Zylinderlaufbuchse, die Kolbenhublänge K lediglich bis zum Ende des Hohlraums. Das bedeutet, dass der untere Totpunkt dem unteren Ende der thermischen Isolation entspricht.

### Bezugszeichenliste

- 2: Innenseite
- 4: thermische Isolation
- 6: Außenseite

## Patentansprüche

1. Zylinderlaufbuchse oder Zylinder für einen Verbrennungsmotor, umfassend eine Innenseite (2), die eine Lauffläche bildet, wobei die Zylinderlaufbuchse oder der Zylinder wenigstens eine thermische Isolation (4) aufweist, die sich in Umfangsrichtung um die Zylinderlaufbuchse oder um den Zylinder erstreckt, wobei die Isolation (4) in Radialrichtung nach außen von der Lauffläche beabstandet angeordnet ist,
wobei die Isolation (4) netzförmig ist und um die gesamte Zylinderlaufbuchse oder den Zylinder herumläuft, und
wobei die Isolation durch Spritzen von Metall und Keramik hergestellt ist.

2. Zylinderlaufbuchse oder Zylinder nach einem der vorstehenden Ansprüche, wobei die Isolation (4) einen geschlossenen Ring bildet, der sich um die gesamte Zylinderlaufbuchse oder den gesamten Zylinder erstreckt.

3. Zylinderlaufbuchse oder Zylinder nach einem der vorstehenden Ansprüche, wobei die Zylinderlaufbuchse oder der Zylinder eine Außenseite (6) aufweist, wobei die Isolation (4) an der Außenseite freiliegt.

4. Zylinderlaufbuchse oder Zylinder nach einem der vorstehenden Ansprüche 1 bis 2, wobei die Zylinderlaufbuchse oder der Zylinder eine Außenseite (6) aufweist, wobei die Isolation (4) zwischen der Lauffläche und der Außenseite angeordnet ist.

5. Zylinderlaufbuchse oder Zylinder nach einem der vorstehenden Ansprüche, wobei die Lauffläche in Axialrichtung eine Länge L aufweist, wobei die Isolation in einem Abstand von 5-30 %, bevorzugt 10-25 %, besonders bevorzugt 15-20 %, beginnt und sich von dort aus in Kurbelgehäuserichtung erstreckt.

6. Zylinderlaufbuchse oder Zylinder nach einem der vorstehenden Ansprüche, wobei die Lauffläche in Axialrichtung eine Kolbenhublänge K zwischen einem oberen Totpunkt und einem unteren Totpunkt aufweist, wobei die Isolation in einem Abstand von 5 bis 30 %, bevorzugt 10-25 %, besonders bevorzugt 15-20 %, von dem oberen Totpunkt beabstandet beginnt und sich von dort aus in Richtung des unteren Totpunkts erstreckt.

7. Zylinderlaufbuchse oder Zylinder nach einem der vorstehenden Ansprüche, wobei eine radiale Dicke der Isolation (4) und / oder ein Wärmewiderstand der Isolation (4) in Axialrichtung von einem Brennraum in Richtung eines Kurbelgehäuses zunimmt und / oder erst zunimmt und dann wieder abnimmt.

8. Zylinderlaufbuchse oder Zylinder nach einem der vorstehenden Ansprüche, wobei die Isolation (4) bei maximal 85-95 %, bevorzugt 88-92 %, besonders bevorzugt 89-91 % einer Betriebstemperatur in einem Bereich der Lauffläche, in dem sich ein Feuersteg eines Kolbens bei herkömmlichen Zylinderlaufbuchsen oder Zylindern an einem oberen Totpunkt befindet, angeordnet ist.

9. Zylinderlaufbuchse oder Zylinder nach einem der vorstehenden Ansprüche, wobei mindestens eine Isolation (4) in Axialrichtung in 2-6 Abschnitte unterteilt ist und / oder mindestens eine Isolation (4) in Umfangsrichtung in 2-72 Abschnitte unterteilt ist.

10. Zylinderlaufbuchse oder Zylinder nach einem der vorstehenden Ansprüche, wobei das isolierende Material eine Porosität zwischen 20-80 %, bevorzugt 40-80 %, besonders bevorzugt 60-80 % aufweist.

11. Zylinderlaufbuchse oder Zylinder nach einem der Ansprüche 1 - 9, wobei die Zylinderlaufbuchse oder der Zylinder durch 3D-Druck hergestellt ist.

## Claims

1. A cylinder sleeve or cylinder for an internal combustion engine, comprising an inner side (2), which forms a running surface, whereby the cylinder sleeve or the cylinder has at least a thermal insulation (4), which extends in the circumferential direction around the cylinder sleeve or around the cylinder, whereby the insulation (4) is arranged spaced apart from the running surface in the radially outward direction,
whereby the insulation (4) is net-shaped and runs around the entire cylinder sleeve or the cylinder, and
whereby the insulation is produced by spraying metal and ceramic.

2. The cylinder sleeve or cylinder according to one of the preceding claims, whereby the insulation (4) forms a closed ring, which extends around the entire cylinder sleeve or the entire cylinder.

3. The cylinder sleeve or cylinder according to one of the preceding claims, whereby the cylinder sleeve or the cylinder has an outer side (6), whereby the insulation (4) is exposed on the outer side.

4. The cylinder sleeve or cylinder according to one of the preceding claims 1 to 2, whereby the cylinder sleeve or the cylinder has an outer side (6), whereby the insulation (4) is arranged between the running surface and the outer side.

5. The cylinder sleeve or cylinder according to one of the preceding claims, whereby the running surface has a length L in the axial direction, whereby the insulation starts at a distance of 5-30%, preferably 10-25%, particularly preferably 15-20% and extends from there in the crankcase direction.

6. The cylinder sleeve or cylinder according to one of the preceding claims, whereby the running surface has a piston stroke length K in the axial direction between a top dead center and a bottom dead center, whereby the insulation starts spaced apart at a distance of 5 to 30%, preferably 10-25%, particularly preferably 15-20% from the top dead center and extends from there in the direction of the bottom dead center.

7. The cylinder sleeve or cylinder according to one of the preceding claims, whereby a radial thickness of the insulation (4) and/or a thermal resistance of the insulation (4) increases in the axial direction from a combustion chamber in the direction of a crankcase and/or increases at first and then decreases again.

8. The cylinder sleeve or cylinder according to one of the preceding claims, whereby the insulation (4) is arranged at maximally 85-95%, preferably 88-92%, particularly preferably 89-91% of an operating temperature in a region of the running surface, in which a top land of a piston is located at a top dead center in the case of conventional cylinder sleeves or cylinders.

9. The cylinder sleeve or cylinder according to one of the preceding claims, whereby at least one insulation (4) is divided into 2-6 sections in the axial direction and/or at least one insulation (4) is divided into 2-72 sections in the circumferential direction.

10. The cylinder sleeve or cylinder according to one of the preceding claims, whereby the insulating material has a porosity of between 20-80%, preferably 40-80%, particularly preferably 60-80%.

11. The cylinder sleeve or cylinder according to one of the preceding claims 1 - 9, whereby the cylinder sleeve or the cylinder is produced by means of 3D printing.

## Revendications

1. Chemise de cylindre ou cylindre pour moteur à combustion interne, comprenant un côté intérieur (2), qui forme une surface de roulement, dans laquelle la chemise de cylindre ou le cylindre comporte au moins une isolation thermique (4) qui s'étend dans la direction circonférentielle autour de la chemise de cylindre ou s'étend autour du cylindre, dans lequel l'isolation (4) est espacée radialement vers l'extérieur de la surface de roulement, dans lequel l'isolation (4) est en forme de filet et entoure l'ensemble de chemise de cylindre ou le cylindre et l'isolation est réalisée par pulvérisation de métal et de céramique.

2. Chemise de cylindre ou cylindre selon une des revendications précédentes, dans laquelle l'isolation (4) forme un anneau fermé autour de l'ensemble de chemises de cylindre ou l'ensemble de cylindre.

3. Chemise de cylindre ou cylindre selon une des revendications précédentes, dans laquelle la chemise de cylindre ou le cylindre présente un extérieur (6), dans laquelle l'isolation (4) est exposée sur le côté extérieur.

4. Chemise de cylindre ou cylindre selon une des revendications précédentes 1 à 2, dans laquelle la chemise de cylindre ou cylindre présente un côté extérieur (6), dans laquelle l'isolation (4) est disposée entre la surface de roulement et le côté extérieur.

5. Chemise de cylindre ou cylindre selon une des revendications précédentes, dans laquelle la bande de roulement présente une longueur L dans la direction axiale, dans laquelle l'isolation commence à une distance de 5-30%, de préférence de 10-25%, de manière particulièrement préférée de 15-20%, et s'étend à partir de là dans la direction du carter.

6. Chemise de cylindre ou cylindre selon une des revendications précédentes, dans laquelle la surface de roulement dans la direction axiale présente une longueur de course de piston K comprise entre un point mort haut et un point mort bas, dans lequel l'isolation commence à une distance de 5-30%, de préférence 10-25%, de manière particulièrement préférée 15-20%, à partir du point mort haut et s'étend à partir de là dans la direction du point mort bas.

7. Chemise de cylindre ou cylindre selon une des revendications précédentes, dans laquelle une épaisseur radiale de l'isolation (4) et/ou une résistance thermique de l'isolation (4) augmente dans la direction axiale de la chambre de combustion vers le carter et/ou d'abord augmente puis diminue de nouveau.

8. Chemise de cylindre ou cylindre selon une des revendications précédentes, dans laquelle l'isolation (4) est disposée à un maximum de 85-95%, de préférence de 88-92%, de manière particulièrement préférée de 89-91% d'une température de fonctionnement dans une zone de la surface de roulement, dans laquelle un pont coupe-feu d'un piston se trouve sur un point mort haut dans des chemises de cylindre classiques ou des cylindres.

9. Chemise de cylindre ou cylindre selon une des revendications précédentes, dans laquelle au moins une isolation (4) est divisée en 2 à 6 sections dans la direction axiale et/ou au moins une isolation (4) est divisée dans la direction circonférentielle en 2 à 72 sections.

10. Chemise de cylindre ou cylindre selon une des revendications précédentes, dans laquelle le matériau isolant a une porosité comprise entre 20-80%, de préférence 40-80%, de manière particulièrement préférée 60-80 %.

11. Chemise de cylindre ou cylindre selon une des revendications 1 à 9, dans laquelle la chemise de cylindre ou le cylindre est fabriqué par impression 3D.
